# EUROPÄISCHE PATENTSCHRIFT

(11) **EP 0 263 304 B1**
(45) Veröffentlichungstag und Bekanntmachung des Hinweises auf die Patenterteilung: **29.04.1992**
(21) Anmeldenummer: 87112919.3
(22) Anmeldetag: 04.09.1987
(51) Int. Cl.: F02M 59/24, F02M 55/00

(54) **Kraftstoffeinspritzpumpe für Brennkraftmaschinen**
Fuel injection pump for internal combustion engines
Pompe d'injection de carburant pour moteurs à combustion interne

(30) Priorität: 04.10.1986 DE 3633899
(43) Veröffentlichungstag der Anmeldung: 13.04.1988
(73) Patentinhaber: ROBERT BOSCH GMBH, 70442 Stuttgart (DE)
(72) Erfinder: Güntert, Josef, D-7016 Gerlingen (DE); Warga, Johann, Ing. grad., D-7120 Bietigheim-Bissingen (DE)

(56) Entgegenhaltungen:
- EP-A- 0 181 402
- DE-A- 1 947 763
- DE-A- 3 017 730
- DE-A- 3 136 751
- DE-A- 3 428 174
- DE-A- 3 540 052
- FR-A- 1 446 048

## Beschreibung

Die Erfindung geht aus von einer Kraftstoffeinspritzpumpe für Brennkraftmaschinen nach dem gattungsbildenden Oberbegriff des einzigen Patentanspruchs.

Bei derartigen schiebergesteuerten Kraftstoffeinspritzpumpen wird die Einspritzmenge und/oder der Spritzbeginn und entsprechend der eingestellten Drehlage des Pumpenkolbens auch das zugehörige Spritzende durch die axiale Lage des Steuerschiebers bestimmt. In jedem Fall wird aber das Ende der Hochdruckeinspritzung - einerseits zeitlich gesehen als Spritzende andererseits als einspritzmengenbestimmendes Ende der Hochdruckförderung - dadurch bestimmt, daß die auf dem Pumpenkolben vorhandene Steueröffnung vom Steuerschieber freigelegt wird, so daß der unter sehr hohem Druck stehende Kraftstoff aus dem Pumpenarbeitsraum über den Entlastungskanal und die Steueröffnung in die Ausnehmung der Zylinderbüchse abgesteuert wird. Bei dieser mittels Steuerkanten des Steuerschiebers durchgeführten Absteuerung weist der abgesteuerte Kraftstoffstrahl eine außerordentlich hohe kinetische Energie auf, die zu einer hohen Belastung der Werkstoffe führt, auf die der Strahl trifft. Immerhin können die Drücke im Pumpenarbeitsraum der Pumpe bis zu 1.300 bar erreichen. Die Energieverluste vom Pumpenarbeitsraum bis zur Absteuerstelle sind verhältnismäßig gering, da ab Absteuerung die Einspritzung schlagartig unterbrochen wird, um ein schnelles Düsennadelschließen sicherzustellen.

Bei einer solchen bekannten Kraftstoffeinspritzpumpe der gattungsgemäßen Bauart (DE-A-34 28 174) sind im Steuerschieber zwei als radiale Absteuerbohrungen ausgebildete Radialöffnungen vorhanden, durch die je eine als Steueröffnung auf dem Pumpenkolben angeordnete schräge Steuernut nach Zurücklegen des effektiven Einspritzhubes aufgesteuert wird. Der Absteuerstrahl schießt beim Aufsteuern durch diese Absteuerbohrungen auf die Seitenwände der Ausnehmung in der Zylinderbüchse. Da diese Wände nur in Spaltbreite von den Mündungen der Absteuerbohrungen entfernt sind, wird jeder Strahl vonder Wand in den Spalt hinein reflektiert und gelangt einesteils auf mindestens eine der Stirnseiten des Steuerschiebers, wodurch unerwünschte Kräfte in das zugehörige Stellwerk gelangen, und andernteils mit sehr hoher Energie in den Saugraum im Pumpengehäuse. Diese Art der Strahlablenkung hat den Nachteil, daß der noch unter sehr hoher kinetischer Energie stehende abgelenkte Strahl entweder das Stellwerk des Steuerschiebers belastet oder die Wand des Saugraums trifft, die, wie das ganze Pumpengehäuse, aus weichem Material, beispielsweise Aluminium besteht, wobei die Pumpenzylinderbüchse und der Steuerschieber aus gehärtetem Stahl bestehen. Die Folge sind Kavitations- und Erosionsschäden an der Saugraumwand des Pumpengehäuses und an den im Saugraum befindlichen Steuerungsteilen.

### Vorteile der Erfindung

Bei der erfindungsgemäßen Kraftstoffeinspritzpumpe mit den kennzeichnenden Merkmalen des einzigen Patentanspruchs wird demgegenüber in vorteilhafter Weise erreicht, daß der Absteuerstrahl mehrfach reflektiert wird, nämlich von den Seitenwänden der Ausnehmung und des Steuerschiebers auf die Prallflächen der Schürzen und von diesen wieder zurück, so daß durch den relativ langen Weg in den Raumspalten die Strahlenergie nahezu vernichtet wird, bevor dann der Kraftstoff im wesentlichen oberhalb bzw. unterhalb der Schürzen zum Saugraum strömt. Durch eine solche mehrmalige Umlenkung im Bereich gehärteter Bauteile wird so viel Energie des austretenden Kraftstoffstrahls abgebaut, daß keine merklichen Karitationsschäden mehr an den benachbarten Wandungen des üblicherweise aus Aluminium bestehenden Pumpengehäuses auftreten. Ein weiterer Vorteil dabei ist, daß die Schürzen mit dem gegen Verdrehen gesicherten Steuerschieber axial verschoben werden und so stets ein ausreichender Durchtrittsquerschnitt zwischen den durch Steuerschieber und Ausnehmung gebildeten Spalten und dem Saugraum besteht. Des weiteren ist der Zugang der Ausnehmung in bezug auf die Zylinderbüchsenlängsachse radial nur einseitig vorgesehen so daß auch die Schürzen entsprechend nur an dem einen Ende des Steuerschiebers vorhanden sind, das dem Saugraum zugewandt ist. Die Rückwand der Ausnehmung, die durch die Zylinderbüchse gebildet wird, besteht somit aus gehärtetem Stahl. so daß der auf diese treffende Ablenkstrahl keinen Schaden anrichten kann.

Weitere Vorteile und vorteilhafte Ausgestaltungen der Erfindung sind der nachfolgenden Beschreibung und der Zeichnung entnehmbar.

### Zeichnung

Ein Ausführungsbeispiel des Gegenstandes der Erfindung ist in der Zeichnung dargestellt und im folgenden näher beschrieben. Es zeigen Fig. 1 einen Teillängsschnitt. durch eine erfindungsgemäße Kraftstoffeinspritzpumpe und Fig. 2 einen Querschnitt nach Linie II-II in Fig.1.

### Beschreibung des Ausführungsbeispiels

In einem nur teilweise gezeigten Pumpengehäuse 1 einer Kraftstoffeinspritzpumpe ist eine Zylinderbüchse 2 eingesetzt, in der ein Pumpenkolben 3 durch nicht dargestellte Mittel für seine hin- und hergehende Bewegung angetrieben wird. In der Zylinderbüchse 2 ist eine in Art einer Sacköffnung gebildete Ausnehmung 4 vorhanden, die einen auf dem Pumpenkolben 3 axial verschiebbaren Steuerschieber 5 aufnimmt. Die Ausnehmung 4 weist einen Zugang 6 auf, über den der Steuerschieber 5 einsetzbar ist. In der Rückwand 7 der Ausnehmung 4 ist ein Langsschlitz 8 vorhanden, in den eine Nase 9 des Steuerschiebers 5 greift, wodurch der Steuerschieber 5 eine Axialbewegung durchführen kann und gegen Verdrehen gesichert ist.

Die axiale Betätigung des Steuerschiebers 5 erfolgt über eine verdrehbare Regelstange 11, auf der ein Mitnahmeglied 12 mit einem Kopf 13 durch eine Schraube 14 festspannbar und damit in der Drehlage verstellbar angeordnet ist, wobei der Kopf 13 in eine Quernut 15 des Steuerschiebers 5 greift.

Vorzugsweise sind bei einer Kraftstoffeinspritzpumpe mehrere solcher Pumpenelemente 2, 3 mit Steuerschiebern 5 in Reihe im Gehäuse 1 angeordnet, die dann gemeinsam durch eine Regelstange 11 bedient werden, deren Mitnahmeglieder 12 der Zahl der Pumpenelemente entsprechen. Die Regelstange 11 und die Mitnahmeglieder 12 sind in einem Pumpensaugraum 16 angeordnet, der, wie nicht näher dargestellt, über eine Förderpumpe von einem Kraftstoffbehälter aus mit Kraftstoff unter niederem Druck versorgt wird. Der Zugang 6 der Ausnehmung 4 des Pumpenzylinders 2 ist zu diesem Saugraum 16 hin gewandt, so daß zwischen Ausnehmung 4 und Saugraum 16 eine offene Verbindung besteht.

Der Pumpenkolben 3 nimmt in der dargestellten Stellung seine untere Totpunktlage (UT) ein, wobei er Saugöffnungen 17 des Pumpenarbeitsraums 18 aufsteuert, die über einen in der Pumpenzylinderbüchse 2 vorhandenen Kanal 19 bzw. eine Abdrehung 21 an der Zylinderbüchse 2 mit dem Pumpensaugraum 16 verbunden sind.

In der Mantelfläche des Pumpenkolbens 3 ist eine Schrägnut 22 und Ausnehmung 23 angeordnet, die als Steueröffnungen paarweise auf dem Pumpenkolben 3 angeordnet über eine Querbohrung 24 miteinander verbunden sind, welche über eine Sackbohrung 25 zum Pumpenarbeitsraum 18 führt. Diese Steueröffnungen, nämlich die Schrägnuten 22 und Ausnehmungen 23, wirken mit zwei als Radialöffnungen dienenden Radialbohrungen 26 des Steuerschiebers 5 zusammen, wobei die Eingangskanten 27 dieser Radialbohrungen 26 als Steuerkante zu den Steueröffnungen hin dienen, während die Mündungen 28 dieser Radialbohrungen 26 auf parallele Seitenwände 29 der Ausnehmung 4 gerichtet sind.

Die zwischen den Seitenwänden 29 und dem Steuerschieber 5 gebildeten Raumspalte 31 sind zum Saugraum 16 hin durch am Steuerschieber 5 angeordnete Schürzen 32 verdeckt, die senkrecht zur Spaltausdehnung verlaufende Prallflächen 33 aufweisen.

Das dargestellte Ausführungsbeispiel arbeitet wie folgt:
In der dargestellten UT-Lage des Pumpenkolbens 3 wird der Pumpenarbeitsraum 18 über die Saugöffnungen 17 und - den Kanal 19 bzw. die Abdrehung 21 vom Pumpensaugraum 16 her mit Kraftstoff aufgefüllt. Je nach Axiallage des Steuerschiebers 5 kann auch ein Teil der Kraftstoffversorgung über die Ausnehmungen 23 bzw. Schrägnuten 22, die Querbohrung 24 und die Sackbohrung 25 erfolgen. Beim Förderhub des Pumpenkolbens 3 wird zuerst über die Versorgungskanäle ein Teil des Kraftstoffes aus dem Pumpenarbeitsraum 18 wieder zurück in den Saugraum 16 verdrängt, mindestens so lange bis die Saugöffnungen 17 durch den Pumpenkolben 3 geschlossen sind und spätestens so lange bis auch die Ausnehmungen 23 bzw. Schrägnuten 22 durch den Steuerschieber 5 verdeckt sind. Ab dieser Förderhubstellung kann sich im Pumpenarbeitsraum 18 der Hochdruck entwickeln und die Einspritzung zur Brennkraftmaschine beginnen. Diese Einspritzung wird dann beendet, wenn die Steueröffnungen, nämlich die Schrägnuten 22, in Überdeckung gelangen mit den Radialbohrungen 26 des Steuerschiebers 5. Der unter sehr hohem Druck stehende Kraftstoff wird nun aus dem Pumpenarbeitsraum 18 über die Sackbohrung 25, die Querbohrung 24, die Schrägnuten 22 und die Radialbohrungen 26 in die Raumspalte 31 gefördert, wobei der sich dabei bildende Absteuerkraftstoffstrahl auf die gegenüberliegenden Seitenwände 29 trifft. An diesen Seitenwänden 29 wird der Strahl reflektiert und trifft teilweise auf die Rückwand 7, zum größten Teil auf die Prallflächen 33 der Schürzen 32, um danach in die verbleibenden Räume der Ausnehmung 4 oberhalb und unterhalb des Steuerschiebers 5 zu strömen. Von hier aus gelangt dann der Kraftstoff in den Saugraum 16.

Die im Bereich des Zugangs 6 zur Ausnehmung 4 an den den Steuerschieber 5 verbreiternden Absätzen vorhandenen, mit den Prallflächen 33 versehenen Schürzen 32 können entweder noch gerade in den Zugang 6 der Ausnehmung 4 tauchen oder aber auch außerhalb desselben bleiben, wobei nur durch die Prallflächen 33 erreicht sein muß, daß der Kraftstoffstrahl zur Energievernichtung reflektiert wird.

### Bezugszahlenliste

- 1: Pumpengehäuse
- 2: Zylinderbüchse
- 3: Pumpenkolben
- 4: Ausnehmung
- 5: Steuerschieber
- 6: Zugang
- 7: Rückwand von 4
- 8: Längsschlitz
- 9: Nase
- 10: -
- 11: Regelstange
- 12: Mitnahmeglied
- 13: Kopf
- 14: Schraube
- 15: Quernut
- 16: Pumpensaugraum
- 17: Saugöffnunge
- 18: Pumpenarbeitsraum
- 19: Kanal
- 20: -
- 21: Abdrehung
- 22: Schrägnut
- 23: Ausnehmung
- 24: Querbohrung
- 25: Sackbohrung
- 26: Radialbohrungen (in Anspruch Radialöffnungen)
- 27: Eingangskanten an 26
- 28: Mündungen von 26
- 29: Seitenwände von 4
- 30: -
- 31: Raumspalt
- 32: Schürzen
- 33: senkr. Flächen

## Patentansprüche

1. Kraftstoffeinspritzpumpe für Brennkraftmaschinen mit mindestens einem Pumpenelement, auf dessen Pumpenkolben (3) und in dessen in dem Pumpengehäuse (1) eingesetzter Zylinderbüchse (2) in einer dort vorhandenen, einen radialen Zugang (6) aufweisenden Ausnehmung (4) ein der Kraftstoffsteuerung dienender axial verschiebbarer und gegen Verdrehen gesichert in der Zylinderbüchse (2) geführter Steuerschieber (5) angeordnet ist unter Bildung zweier der Kraftstoffführung dienender radialer und zueinander paralleler Raumspalte (31) zwischen dem Steuerschieber (5) und zwei einander gegenüberliegenden parallelen Seitenwänden (29) der Ausnehmung (4); mit zwei auf der Mantelfläche des Pumpenkolbens (3) vorhandenen durch einen im Pumpenkolben (3) verlaufenden Entlastungskanal (24, 25) mit dem Pumpenarbeitsraum (18) verbundenen und zur Beendigung der Einspritzung durch den Steuerschieber (5) aufsteuerbaren Steueröffnungen (Schrägnuten 22, Ausnehmungen 23), die hierfür mit je einer Steuerkante (27) zweier auf die Seitenwände (29) gerichteter Radialöffnungen (26) des Steuerschiebers (5) so zusammenwirken, daß der Absteuerstrahl jeweils auf eine der Seitenwände (29) der Ausnehmung (4) trifft,
und mit einem im Pumpengehäuse (1) angeordneten Pumpensaugraum (16), in den die beiden radialen Raumspalte (31) über den Zugang (6) der Ausnehmung (4) münden,
dadurch gekennzeichnet, daß im Bereich des Zugangs (6) der sackförmig vom Pumpensaugraum (16) aus in die Zylinderbüchse (2) sich erstreckenden Ausnehmung (4) und zur mindestens teilweisen Abdeckung der radialen Raumspalte (31) zum Pumpensaugraum (16) hin je eine Schürze (32) am Steuerschieber (5) vorhanden ist, die je eine zu den Raumspalten (31) und Seitenwänden (29) der Ausnehmung (4) hin rechtwinklig verlaufende Prallfläche (33) aufweisen, die an den Steuerschieber (5) verbreiternden Absätzen vorhanden sind.

## Claims

1. Fuel injection pump for internal combustion engines, with at least one pump element, on the pump plunger (3) and in the barrel (2) of which, the said barrel being inserted in the pump casing (1), there is arranged, in a recess (4) present there and having a radial access opening (6), a control slide (5) guided in axially displaceable fashion, secured against rotation and serving to control the fuel, two radial and mutually parallel space-forming gaps (31) which serve to guide the fuel being formed between the control slide (5) and two mutually opposite, parallel side walls (29) of the recess (4); with two control openings (oblique grooves 22, recesses 23) on the lateral surface of the pump plunger (3), which are connected to the pump working space (18) by a relief passage (24, 25) extending in the pump plunger (3) and, to end the injection, can be opened by the control slide (5) and, for this purpose, interact in each case with a control edge (27) of two radial openings (26) of the control slide (5), the said radial openings pointing towards the side walls (29), in such a way that the discharged jet in each case strikes one of the side walls (29) of the recess (4), and with a pump suction space (16) which is arranged in the pump casing (1) and into which the two radial space-forming gaps (31) open via the access opening (6) of the recess (4), characterised in that on the control slide (5), in the region of the access opening (6) of the recess (4) extending in the form of a blind hole from the pump suction space (16) into the barrel (2), there is in each case a skirt (32) for at least partially covering over the radial space-forming gaps (31) towards the pump suction space (16), each skirt having a rebound face (33) which extends at right angles to the space-forming gaps (31) and side walls (29) of the recess (4), and is present on the shoulders widening the control slide (5).

## Revendications

1. Pompe d'injection de carburant pour moteurs à combustion interne, comportant au moins un élément de pompe dont le piston (3) et la chemise de cylindre (2) recevant le piston dans le corps de pompe (1) contient un tiroir de distributeur (5) guidé dans la chemise de cylindre (2) axialement en étant bloqué en rotation, pour commander le carburant, et ayant une cavité (4) avec un accès radial (6), et formant deux fentes (31), parallèles, radiales, servant à l'alimentation en carburant entre le tiroir de distributeur (5) et deux parois latérales (29) parallèles, opposées de la cavité (4) ; deux ouvertures de commande (rainures inclinées 22, cavités 23) prévues dans la surface enveloppe du piston de pompe (3) et commandées à l'ouverture par le tiroir de distributeur (5) par un canal de décharge (24, 25) passant par le piston de pompe (3) et qui est relié à la chambre (18) de la pompe pour terminer l'injection, les ouvertures de commande coopérant chacune avec une arête de commande respective (27) de deux ouvertures radiales (26) du distributeur à tiroir (5), ouvertures dirigées vers les parois latérales (29) pour que le jet de fin de commande arrive respectivement sur l'une des parois latérales (29) de la cavité (4),
et une fente d'aspiration de pompe (16) prévue dans le corps de pompe (1), et dans laquelle débouchent les deux fentes radiales (31) par l'accès (6) de la cavité (4), pompe d'injection caractérisée en ce qu'au niveau de l'accès (6) de la cavité (4) en forme de perçage borgne s'étendant de la chambre de pompe (16) dans la chemise de cylindre (2) et pour le recouvrement au moins partiel des fentes radiales (31) en direction de la chambre d'aspiration (16) de la pompe, le tiroir de distributeur (5) comporte chaque fois une jupe (32) qui comporte des surfaces de rebondissement (33) respectives, dirigées perpendiculairement vers les fentes (31) et les parois latérales (29) de la cavité (4), surfaces prévues sur les épaulements élargissant le tiroir de distributeur (5).
